# EUROPÄISCHE PATENTSCHRIFT

(11) **EP 0 629 752 B1**
(45) Veröffentlichungstag und Bekanntmachung des Hinweises auf die Patenterteilung: **14.08.1996**
(21) Anmeldenummer: 94810259.5
(22) Anmeldetag: 04.05.1994
(51) Int. Cl.: E04B 2/82, E06B 7/23, E06B 7/215

(54) **Mobile Trennwand**
Mobile partitioning wall
Panneau de cloisson mobile

(30) Priorität: 25.05.1993 CH 1570/93
(43) Veröffentlichungstag der Anmeldung: 21.12.1994
(73) Patentinhaber: ROSCONI AG, CH-5612 Villmergen (CH)
(72) Erfinder: Keller, Otto, CH-5616 Meisterschwanden (CH)
(74) Vertreter: Bosshard, Ernst

(56) Entgegenhaltungen:
- EP-A- 0 471 596
- WO-A-83/00182
- CA-A- 948 982
- DE-A- 4 225 849
- NL-A- 7 710 452

## Beschreibung

Die Erfindung bezieht sich auf eine mobile Trennwand mit an Laufschienen aufgehängten Wandelementen und mit mindestens einer jedem Wandelement zugeordneten Dichtleiste gemäss dem Oberbegriff des Anspruchs 1.

Derartige Trennwände dienen zur wahlweisen Raumunterteilung. Die einzelnen Wandelemente sind verfahrbar an Laufschienen an der Decke aufgehängt und lassen sich im Nichtgebrauchszustand auf engen Raum zusammenschieben. Damit eine leichte Verschiebbarkeit der einzelnen Wandelemente gewährleistet ist, bedingt dies einen Bodenspalt und einen Deckenspalt. Nachteilig ist indessen, dass die Schalldämpfung als Folge des Boden- und Deckenspaltes unbefriedigend sind und üblicherweise eine Nut in einer Bodenführungsschiene vorhanden sein muss um die notwendige Standfestigkeit der Wandelemente zu erreichen.

Es ist zwar bereits bekannt (wie z.B. in WO-A-8 300 182 beschrieben) den einzelnen Wandelementen zugeordnete Dichtschienen mechanisch anzupressen. Dies wird indessen als umständlich empfunden, namentlich wenn die Raumunterteilung häufig geändert wird.

Mit der Erfindung soll die Aufgabe gelöst werden, bei mobilen Trennwänden einerseits eine gute Schalldichtung und andererseits eine hohe Standfestigkeit der einzelnen Wandelemente unter Vermeidung einer Bodenführungsschiene zu erreichen, wobei die Verspannung auch bei schweren und hohen Wandelementen einfach und rasch durchführbar sein soll.

Diese Aufgabe wird durch die kennzeichnenden Merkmale des Anspruchs 1 gelöst.

Dadurch ist es möglich, die Wandelemente entlang den Laufschienen leicht gängig zu verschieben und durch Aktivierung der den Wandelementen zugeordneten pneumatischen Huborganen eine gute Standfestigkeit und hohe Schalldämmung zu erreichen. Ausserdem lassen sich die Huborgane von einer gemeinsamen Druckluftquelle mühelos allein durch Aneinanderfügen der Wandelemente aktivieren.

In der Zeichnung ist ein Ausführungsbeispiel des Erfindungsgegenstandes dargestellt und wird nachfolgend näher beschrieben. Es zeigen:
- Fig. 1: eine schematische Ansicht eines Wandelementes
- Fig. 2: einen Querschnitt durch ein Wandelement
- Fig. 3: ein Detail des Huborganes mit Faltenbalg
- Fig. 4: einen Schnitt durch ein erstes Kupplungsorgan
- Fig. 5: einen Schnitt durch ein zweites, mit dem ersten zum Zusammenwirken bestimmtes Kupplungsorgan

Die Trennwand enthält mehrere voneinander unabhängige, tafelförmige Wandelemente 1. Jedes dieser Wandelemente 1 ist an einer Laufschiene aufgehängt, welche an der Gebäudedecke befestigt ist. Im Innern der als Hohlprofil ausgebildeten Laufschiene 2 befinden sich zwei Laufwagen mit Rollen 3 oder Kugeln, die über ein Gehänge 4 mit horizontalen Querträgern 5 des Wandelementes 1 verbunden sind. Das Wandelement 1 enthält eine Rahmenkonstruktion aus Holz oder Metall, insbesondere Stahl und/oder Aluminium, mit zwei im Abstand voneinander angeordneten Platten 6, die aus unterschiedlichen Materialien bestehen können, beispielsweise Stahl, Aluminium, Glas, Gips, Holz oder Kunststoff. Die Platten 6 können auch in Sandwich-Konstruktion ausgeführt werden. Es ist ferner möglich, das Wandelement 1 als Stahlrahmenkonstruktion mit Verglasung auszubilden.

Im Zwischenraum 7 zwischen den beiden Platten 6 befindet sich oben eine Deckendichtleiste 8 und unten eine Bodendichtleiste 9, die beiden höhenbeweglich sind. An den beiden vertikalen Schmalseiten der Wandelemente 1 ist je eine Profilschiene 10 vorhanden.

Die Deckendichtleiste 8 ist oben mit flexiblen Dichtstreifen 11 versehen, die dazu bestimmt sind, gegen die Laufschiene 2 angedrückt zu werden. Entsprechende flexible Dichtstreifen 12 sind auch an der Bodendichtleiste 9 vorhanden und dazu bestimmt, gegen den Boden 14 angedrückt zu werden. Die beiden Dichtleisten 8 und 9 sind durch ein Gestänge mit den beiden Stangen 16, 16' unter Zwischenschaltung eines Huborganes 20 verbunden. Zwischen den Dichtleisten 8, 9 und dem pneumatischen Huborgan 20 befinden sich Druckfedern 18, welche die Stangen 16, 16' umgeben. Diese Druckfedern 18 liegen einerseits gegen die beiden mit den Platten starr verbundenen Längsträgern 5 und andererseits gegen je einen Anschlag 19 der Stangen 16, 16' an, vorzugsweise in Form einer Scheibe oder eines Querstiftes. Die beiden Druckfedern 18 sind im Ruhezustand leicht vorgespannt und haben das Bestreben die beiden Dichtleisten 8, 9 je in ihre nicht-dichtende Lage zu ziehen.

Das im Zwischenraum 7 angeordnete, pneumatisch betätigbare Huborgan 20 ist in Vertikalrichtung bewegungswirksam und dazu bestimmt eine Druckkraft auf die beiden Dichtleisten 8, 9 auszuüben. Das Huborgan 20 ist im Hohlraum 7 gestützt.

Wie aus Fig. 3 ersichtlich ist, enthält das Huborgan 20 einen Faltenbalg 22 mit vertikalem Bewegungsweg. Der Faltenbalg 22 ist von einem becherartigem Gehäuse 24 umgeben. Gegen eine beweglich gehaltene Stützscheibe 26 am unteren Ende des Faltenbalges 29 liegt ein U-förmiger Bügel 28 an, der mit der unteren Stange 16 verbunden ist. Ein Schlauch 23 oder eine Rohrleitung mündet in das Innere des Faltenbalges 22 ein. Wie aus Fig. 1 hervorgeht, ist dieser Schlauch 23 Teil einer Druckluftleitung 36, die mit pneumatischen Kupplungsventilen 30, 32 in Verbindung steht. Diese Kupplungsventile 30, 32 sind an sich gegenüberliegenden vertikalen Schmalseiten der Wandelemente 1 befestigt und zum gegenseitigen Zusammenwirken bestimmt, wie dies nachfolgend im Zusammenhang mit den Fig. 4 und 5 näher erläutert wird. Das erste Kupplungsstück 30 ist in an sich bekannter Weise als Rückschlagventil ausgebildet und enthält einen vorstehenden Stift 38, der beim Zusammenwirken mit dem zweiten Kupplungsstück 32 den Durchfluss für die Druckluft öffnet und umgekehrt beim Trennen den Durchfluss unterbricht.

Das erste Kupplungsstück 30 ist an einer Tragschiene 40 durch Schrauben 42 befestigt. An der Tragschiene 40 ist ein Dichtungskonus 44 aus elastischem Material festgemacht, der den Ventilkörper 46 umgibt. Ein linear bewegliches Ventilglied 50 bewirkt beim Zusammenwirken mit dem Gegenstück ein Öffnen des Durchflusses für die Druckluft. Mit der Druckluftöffnung 52 ist die Schlauch- oder Rohrleitung 36 verbunden.

Das zweite Kupplungsstück 32 enthält eine nachgiebige Hülle 56, vorzugsweise aus einem Elastomer, die von der metallischen Vertikalschiene 10 gehalten ist. Im Zentrum befindet sich ein durch eine Feder 62 abgestützter Bolzen 58. Die Feder 62 wird in einem Support 64 abgestützt und ist bestrebt den Bolzen 58 mittels einer Ringscheibe 68 nach oben zu drücken. Die zentrale Bohrung 66 des Bolzens 58 mündet in die Schlauch- oder Rohrleitung 36 ein. Beim Zusammenschieben zweier benachbarter Wandelemente 1 dringt das Ventilglied 58 in das Ventilglied 50 ein und bewirkt eine dichte Verbindung. Dabei wird der federnde Bolzen 58 entgegen der Federkraft eingedrückt. Die Druckluft strömt somit über den hohlen Stift 38 in die Bohrung 66 des Bolzens 58 zum Huborgan 20. Bei einer Trennung der beiden Wandelemente 1 bewirkt das Rückschlagventil im ersten Kupplungsteil 30 einen Unterbruch des Druckluftdurchganges.

Gemäss Fig. 1 ist an mindestens einem Wandelement ein von Hand betätigbares Dekompressionsventil 34 vorhanden, das bewirkt, dass bei einer Betätigung die Druckluft aus dem Faltenbalg 22 entweicht. Nach der Dekompression heben die beiden Druckfedern 18 die Dichtleisten 8, 9 vom Boden 14 bzw. von der Laufschiene 2 ab.

An einer vertikalen Gebäudewand befindet sich eine Wandanschlussleiste mit einem pneumatischen Zapfventil, das mit einer üblicherweise ortsfesten Druckluftquelle in Verbindung steht. Ein Druckluftkompressor kann sich an irgend einer Stelle des Gebäudes oder beispielsweise in einer Decken-Nische befinden und steht mit dem Zapfventil in Durchflussverbindung. Der vom Kompressor aufzubauende Druck beträgt vorzugsweise etwa 3-6 bar.

Zum Aufbau einer Trennwand wird vorerst ein erstes Wandelement 1 auf der Laufschiene 2 gleitend gegen eine stationäre Wandanschlussleiste zum Anliegen gebracht und öffnet dabei das zugehörige Zapfventil, sodass Druckluft in Richtung des Pfeiles C in die Leitung 36 einströmen kann. Dadurch füllt sich der Faltenbalg 22 mit Druckluft und bewegt die Stangen 16, 16' nach entgegengesetzten Richtungen, nämlich in die Richtungen A und B in Fig. 3. Als Folge davon werden die beiden Dichtleisten 8 und 9 in ihre Dichtposition gebracht und die Lage des Wandelementes 1 zwischen Boden 14 und Decke fixiert. Hernach wird ein weiteres Wandelement 1 an das erste angefügt werden, wobei durch das Zusammenfügen die miteinander zusammenwirkenden Kupplungsteile 30, 32 den Druckluft-Durchfluss öffnen und dadurch ein Druckaufbau im Huborgan 30 dieses benachbarten Wandelementes bewirken wird, was ebenfalls zur Anhebung der betreffenden Deckendichtleiste 8 und zum Absenken der Bodendichtleiste 9 führt.

Beim Anfügen weiterer Wandelemente 1 wiederholt sich der beschriebene Vorgang. Dadurch brauchen die Wandelemente nicht einzeln mit einer mobilen Druckluftquelle verbunden zu werden, sondern die Dichtleisten 8, 9 können durch einfaches Aneinanderschieben der Wandelemente 1 in die Dichtlage gebracht werden. Nach dem Zusammenfügen der Wandelemente sind sie unabhängig von einem Kompressor oder anderen Druckluftquellen. Bei Druckverlust eines beliebigen Wandelementes bleiben die übrigen Wandelemente infolge des Rückschlagventiles unter Druck.

Zum Entriegeln der Dichtleisten 8, 9 wird ein Dekompressionsventil 34 betätigt, wodurch im Huborgan 20 ein Druckabfall entsteht. Das Wandelement 1 kann hernach entlang der Laufschiene leichtgängig verschoben werden.

Da das Wandelement 1 selbst nicht angehoben werden muss, sondern zur Abdichtung lediglich die beiden Dichtleisten 8, 9 nach oben und nach unten gepresst werden, gelingt es - auch bei schweren Wandelementen - mit einem relativ geringen pneumatischen Druck auszukommen.

Anstelle eines Faltenbalges 22 könnte auch ein handelsübliches pneumatisches Kolbenzylinderaggregat verwendet werden, um eine vertikale Hubbewegung der Dichtleisten 8, 9 bei Zufuhr von Druckluft zu erreichen.

Eine Ausführungsvariante besteht darin, jeder Dichtleiste 8, 9 einen eigenen Faltenbalg oder ein eigenes Zylinder-Kolbenaggregat mit vertikalem Bewegungsweg zuzuordnen, welche je an die gemeinsame Druckleitung 36 angeschlossen werden.

Eine weitere Ausführungsvariante besteht darin, dass jedes Wandelement 1 einzeln oder in Gruppen in irgendeiner Position, unabhängig von der Wandanschlussleiste verspannt werden kann. In diesem Fall ist eine entsprechend lange Schlauchleitung oder ein mobiler Druckluftkompressor erforderlich.

## Patentansprüche

1. Mobile Trennwand mit mehreren an einer Laufschiene (2) aufgehängten Wandelementen (1), mit jedem Wandelement zugeordneten Dichtleisten (9), wobei eine obere, gegen die Laufschiene (2) anpressbare und eine untere, gegen den Boden (14) anpressbare, je relativ zum Wandelement (1) höhenbewegliche Dichtleiste (8,9) vorhanden ist, die beiden Dichtleisten (8,9) mit mindestens einem in Vertikalrichtung beweglichen Verstellorgan (20) zusammenwirken, dadurch gekennzeichnet, dass die Vertikalbewegung der Dichtleisten durch mindestens ein pneumatisch betätigbares Huborgan (20) erfolgt und an den beiden vertikalen Schmalseiten der Wandelemente (1) pneumatische, miteinander zum Zusammenwirken bestimmte Kupplungsventile (30,32) vorhanden sind, die beim Zusammenschieben zweier benachbarter Wandelemente (1) dicht untereinander und mit dem mindestens einen Huborgan (20) durch eine Druckluftleitung (36) durchflussverbunden sind, und dass mindestens eines der Kupplungsventile (30,32) als Rückschlagventil ausgebildet ist und in der Druckluftleitung (36) ein handbetätigbares Dekompressions-Ventil (34) vorhanden ist.

2. Trennwand nach Anspruch 1, dadurch gekennzeichnet, dass sich zwischen der oberen und unteren Dichtleiste (8,9) im Innern eines Wandelementes (1) ein zweiteiliges Gestänge (16,16') befindet, das mit einem gemeinsamen Huborgan (20) zur Bewegung des Gestänges (16,16') nach entgegengesetzten Seiten zusammenwirkt und den beiden Gestängen (16,16') je eine Rückzugsfeder (18) zugeordnet ist, welche die Dichtleisten (8,9) bei drucklosem Huborgan (20) in ihre nicht-dichtende Lage bewegen.

3. Trennwand nach Anspruch 1 oder 2, dadurch gekennzeichnet, dass das Huborgan (20) ein aus elastischem Material bestehender Faltenbalg ist, gegen dessen Stirnseiten das zweiteilige Gestänge (16,16') anliegt.

## Claims

1. A mobile partitioning wall having several wall elements (1) suspended on a running rail (2), having sealing strips (9) associated with each wall element, with an upper sealing strip (8), which is height-adjustable in relation to the wall element (1) and can be pressed against the running rail (2), and a lower height-movable sealing strip (9), which is also height-adjustable in relation to the wall element (1) and can be pressed against the floor (14), being provided, the two sealing strips (8, 9) cooperating with at least one displacement device (20) movable in the vertical direction,
**characterised in that** the vertical movement of the sealing strips is performed by at least one pneumatically operated lifting device (20) and at the two vertical narrow sides of the wall elements (1) pneumatic coupling valves (30, 32) intended to cooperate are provided, which, when two adjacent wall elements (1) are slid together, are tightly flow-connected with one another and with the at least one lifting device (20) by a compressed air line (36),
**and in that** at least one of the coupling valves (30, 32) is constructed as a check valve and a manually-operated decompression valve (34) is provided in the compressed air line (36).

2. A partitioning wall according to Claim 1,
**characterised in that** a two-part rod assembly (16, 16') is situated between the upper and lower sealing strips (8, 9) in the interior of a wall element (1), and cooperates with a common lifting device (20) for moving the rod assembly (16, 16') to opposite sides, and a return spring (18) is associated with each of the two rods (16, 16'), which move the sealing strips (8, 9) into their non-sealing position when the lifting device (20) is unpressurised.

3. A partitioning wall according to Claim 1 or 2,
**characterised in that** the lifting device (20) is a pair of bellows made of elastic material, against the end sides of which the two-part rod assembly abuts (16, 16').

## Revendications

1. Panneau de cloison mobile constitué de plusieurs éléments de cloison (1) suspendus à un rail de roulement (2) à chacun desquels sont associées des barrettes d'étanchéité (8, 9), à savoir une supérieure (8) et une inférieure (9), qui peuvent être appliquées respectivement contre le rail (2) et contre le sol (14), ces barrettes étant mobiles en hauteur par rapport à leurs éléments respectifs par coopération avec au moins un organe de réglage (20) mobile verticalement, ce panneau présentant les caractéristiques suivantes :
- le déplacement vertical des barrettes d'étanchéité est assuré par au moins un organe de levage (20) à commande pneumatique,
- il est prévu, sur les deux faces verticales étroites de chaque élément de paroi (1) des soupapes d'accouplement (30, 32) et qui, lorsque deux éléments de paroi voisins se déplacent ensemble sont jointes de manière étanche et sont reliées pneumatiquement à au moins un des organes de déplacement (20) par une conduite d'air comprimé (36),
- au moins une des soupapes d'accouplement (30, 32) est une soupape antiretour,
- il est prévu dans la conduite d'air comprimé (36) une soupape de décompression (34) à commande manuelle.

2. Panneau de cloison selon la revendication 1, caractérisé en ce qu'à l'intérieur d'un élément de cloison (1) et entre les barrettes d'étanchéité supérieures et inférieures (8, 9), se trouve une tige en deux parties (16, 16'), coopérant avec un organe (20) de déplacement commun déplaçant en sens opposé et les tiges (16, 16') à chacune desquelles est associé un ressort de rappel (18) qui amène les barrettes d'étanchéité (8, 9) en position inactive lorsque l'organe de déplacement (20) n'est pas sous pression,

3. Panneau de cloison selon la revendication 1 ou 2, caractérisé en ce que l'organe de déplacement (20) est un soufflet en matériau élastique sur les faces frontales duquel sont en appui respectivement les deux parties de tige (16, 16').
